# FASCICULE DE BREVET EUROPEEN

(11) **EP 3 700 811 B1**
(45) Date de publication et mention de la délivrance du brevet: **19.07.2023**
(21) Numéro de dépôt: 18786809.6
(22) Date de dépôt: 22.10.2018
(51) Int. Cl.: A45C 5/03, A45C 13/00, F24F 13/14

(54) **ATTACHÉ-CASE ET MÉCANISME D'OUVERTURE/FERMETURE D'UN OUVRANT PAR RAPPORT À UN DORMANT**
AKTENTASCHE MIT ÖFFNUNGS-/SCHLIESSMECHANISMUS EINES ÖFFNUNGSFLÜGELS GEGENÜBER EINEM RAHMEN
BRIEFCASE WITH MECHANISM FOR OPENING/CLOSING A DOOR LEAF RELATIVE TO A FRAME

(30) Priorité: 26.10.2017 EP 17198682
(43) Date de publication de la demande: 02.09.2020
(73) Titulaire: PA.COTTE SA, 1009 Pully (CH)
(72) Inventeur: HUGUES, Pascal, 44700 Orvault (FR)
(74) Mandataire: reuteler & cie SA
(86) Numéro de dépôt international: PCT/EP2018/078935
(87) Numéro de publication internationale: WO 2019/081446

(56) Documents cités:
- FR-A1- 2 522 055
- FR-A1- 2 640 474
- FR-A1- 2 870 691

## Description

### DOMAINE TECHNIQUE

Le domaine de l'invention est celui de la conception et de la fabrication des attaché-cases avec des mécanismes d'ouverture/fermeture d'ouvrants, du type provoquant à l'ouverture une translation de l'ouvrant d'un plan de fermeture à un plan d'ouverture parallèle au plan de fermeture, suivie d'un pivotement de l'ouvrant autour d'un axe de pivotement orthogonal à la translation de l'ouvrant, et inversement à la fermeture.

### ARRIÈRE-PLAN-TECHNOLOGIQUE

Dans le domaine de l'invention, il est classique de devoir envisager une cinématique complexe, consistant d'une part, pour l'ouverture, à dégager l'ouvrant du plan d'ouverture du dormant par une translation dans une direction orthogonale au plan d'ouverture du dormant, puis à faire pivoter l'ouvrant autour d'un axe de rotation parallèle ou confondu à l'un de ses bords et, d'autre part, pour la fermeture, à faire pivoter l'ouvrant autour de l'axe de rotation pour le ramener dans un plan parallèle à celui du dormant, puis à translater l'ouvrant de façon à ce qu'il vienne s'encastrer dans le dormant.

FR2870691 concernant une bagage comportant un mécanisme d'élévation suivie par une rotation du couvercle.

Une telle cinématique se justifie en particulier lorsque l'ouvrant, en position de fermeture, vient s'encastrer à l'intérieur du dormant avec très peu de jeu et présente une épaisseur n'autorisant pas, compte tenu du faible jeu entre l'ouvrant et le dormant, de procéder, pour l'ouverture, à seulement et directement un pivotement. Il est donc nécessaire de dégager l'ouvrant à partir du dormant par un mouvement de translation orthogonale à son propre plan (et donc à celui du dormant) pour ensuite le faire pivoter. Bien entendu, il existe des mécanismes proches, dans lesquels la translation rectiligne est suivie par exemple d'une translation curviligne de l'ouvrant ou même d'une deuxième translation rectiligne perpendiculaire à la première.

Dans le cas des mécanismes d'ouverture/fermeture procédant, à l'ouverture, à une translation de l'ouvrant orthogonalement à son propre plan suivie d'une rotation, de nombreuses applications peuvent être envisagées, et notamment : les portes et les fenêtres d'habitation; les ouvrants de véhicules, qu'ils soient terrestres (routiers ou ferroviaires), maritimes ou aériens; les portes de coffre-fort, et les couvercles de caissons, de valises, d'attaché-case.

De nombreuses solutions mécaniques ont été proposées par l'art antérieur pour obtenir une décomposition de déplacements telle que celle appliquée dans le cadre de l'invention (translation et rotation).

L'homme du métier a donc à sa disposition un large choix de conceptions, plus ou moins adaptées selon les applications et selon les contraintes ou critères du cahier des charges lié au mécanisme d'ouverture/fermeture. Ainsi, il est clair que les critères de poids et de résistance mécanique sont différents pour une porte de coffre-fort que ceux pour un couvercle de valise.

Par ailleurs, selon les applications, le mécanisme d'ouverture/fermeture peut être manuel, motorisé ou « mixte », c'est-à-dire autorisant les deux modes de fonctionnement, manuel et motorisé. Or, s'agissant des applications mettant en oeuvre une motorisation, il est classique de recourir à un actionneur dédié à un des deux déplacements. En ce sens, plusieurs cas de figures sont possibles, à savoir: un actionneur dédié à la translation, la rotation de l'ouvrant étant obtenue manuellement; un actionneur dédié à la rotation, la translation de l'ouvrant étant obtenue manuellement; deux actionneurs, l'un dédié à la translation et l'autre à la rotation.

Bien entendu, pour les mécanismes pour lesquels il est souhaité une motorisation des deux déplacements, le fait de devoir mettre en oeuvre deux actionneurs engendrent des inconvénients parmi lesquels : l'encombrement et l'intégration des deux actionneurs; les poids cumulés des actionneurs; la synchronisation, voire l'asservissement des deux actionneurs entre eux; le temps de montage et le réglage des deux actionneurs, et le coût des actionneurs.

Il va de soi que de tels inconvénients sont multipliés d'un facteur égal au nombre de charnières équipant le cas échéant l'équipement pourvu du mécanisme d'ouverture/fermeture. De plus, ces inconvénients peuvent s'avérer davantage préjudiciables pour certaines applications que pour d'autres. En effet, le problème d'encombrement par exemple s'avère d'autant plus préoccupant que le volume disponible est réduit, comme c'est le cas dans une valise, voire dans un attaché-case.

D'autres considérations peuvent également tendre à augmenter la difficulté ou les inconvénients de mise en oeuvre de deux actionneurs, notamment: le caractère esthétique du mécanisme, dans le cas où il est souhaité de rendre le plus discret possible, le mécanisme et ses actionneurs; l'exigence de perception de haute qualité, s'agissant de limiter le plus possible le niveau de bruit et de vibrations du mécanisme; l'exigence de fiabilité d'un haut niveau, s'agissant de supprimer, ou à tout le moins de limiter au maximum la nécessité d'interventions de maintenance, et « l'élégance » de la cinématique d'ouverture/fermeture, procurant une sensation de douceur et de fluidité des déplacements de l'ouvrant.

L'invention a notamment pour objectif de résoudre les inconvénients de l'art antérieur.

Plus précisément, l'invention a pour objectif de proposer un mécanisme d'ouverture/fermeture d'un ouvrant par rapport à un dormant, du type provoquant à l'ouverture une translation de l'ouvrant d'un plan de fermeture à un plan d'ouverture parallèle au plan de fermeture, suivie d'un pivotement de l'ouvrant autour d'un axe de pivotement orthogonal à la translation de l'ouvrant, et inversement à la fermeture, qui permette la motorisation des deux déplacements avec un système d'actionnement moins encombrant et plus facile à intégrer qu'un mécanisme de même capacité de l'art antérieur.

L'invention a également pour objectif de fournir un tel mécanisme d'ouverture/fermeture qui implique moins de poids qu'un mécanisme de même capacité de l'art antérieur.

L'invention a aussi pour objectif de fournir un tel mécanisme d'ouverture/fermeture qui permet d'envisager des simplifications de mise en oeuvre du système d'actionnement et/ou de son montage et de son réglage.

Encore un autre objectif de l'invention est de fournir un tel mécanisme d'ouverture/fermeture qui permet d'atteindre un haut niveau de performance, de fiabilité et de qualité perçue par l'utilisateur.

### RESUME DE L'INVENTION

Ces objectifs, ainsi que d'autres qui apparaîtront par la suite, sont atteints grâce à un premier aspect de l'invention qui a pour objet un attaché-case comprenant un caisson constituant un dormant, un couvercle constituant un ouvrant, et un mécanisme d'ouverture/fermeture d'un ouvrant par rapport à un dormant. Le mécanisme est configuré pour provoquer à l'ouverture une élévation de l'ouvrant d'un plan de fermeture à un plan d'ouverture parallèle au plan de fermeture, suivie d'un pivotement de l'ouvrant autour d'un axe de pivotement orthogonal à la translation de l'ouvrant, et inversement à la fermeture. Le mécanisme comporte à cet effet un bâti fixe ; une bâti mobile monté en translation sur le bâti fixe ; une pièce charnière montée de façon pivotante sur le bâti mobile et couplée à un mécanisme d'attache à l'ouvrant ; un actionneur comportant un organe de sortie actionnable dans une direction rectiligne orthogonale à l'axe de pivotement de l'ouvrant ; et une transmission. Cette transmission comporte une bielle de transmission comprenant une première articulation couplée de façon pivotante à l'organe de sortie, et une deuxième articulation couplée de façon pivotante à la pièce charnière. Le bâti fixe comporte un agencement de guidage configuré pour coopérer avec la transmission de sorte à ce que le déplacement de l'organe de sortie, lors de l'ouverture du mécanisme, provoque l'élévation du bâti mobile par rapport au bâti fixe, puis la rotation de la pièce charnière d'un angle désiré afin de passer d'une configuration fermée à une configuration ouverte du mécanisme d'ouverture/fermeture, et le couvercle (12) est au moins partiellement encastré dans le caisson (14) lorsque l'attaché-case est dans une position fermée.

Selon une première caractéristique essentielle de l'invention, un système d'actionnement met en oeuvre un actionneur unique pour déplacer l'ouvrant en translation et en pivotement. Il convient de noter que le système d'actionnement peut inclure, pour chaque charnière du mécanisme (dans une configuration selon laquelle plusieurs charnières sont donc présentes), un actionneur unique (avec alors autant d'actionneurs qu'il y a de charnières) ou, alternativement, un actionneur unique et commun à plusieurs charnières. Le principe d'actionneur unique, commun à la translation et au pivotement, procure de nombreux avantages parmi lesquels: la limitation du poids du mécanisme; la limitation de l'encombrement du mécanisme et, par conséquent, une intégration facilitée dans l'ensemble incluant l'ouvrant et le dormant, et des simplifications de montage et de réglage.

En outre, comme cela va apparaître plus clairement par la suite, la réduction de l'encombrement permet d'intégrer de façon discrète le ou les actionneurs, permettant d'envisager un résultat avantageux sur le plan esthétique.

Selon une forme avantageuse de réalisation, l'agencement de guidage comporte un chemin de guidage pourvu d'une portion rectiligne suivie d'une portion incurvée selon un arc-de-cercle. Les portions rectiligne et incurvée sont destinées à coopérer avec une extrémité de la bielle de transmission sous l'action du déplacement de l'organe de sortie le long de la direction rectiligne.

Selon une forme avantageuse de réalisation la transmission comporte en outre une bielle de couplage couplée de façon pivotante par l'une de ses extrémités à la pièce charnière ainsi qu'à la bielle de transmission et comportant à l'autre de ses extrémités un organe de guidage. L'agencement de guidage comporte en outre un premier et un second rail agencés pour coopérer avec l'organe de guidage.

Selon une forme avantageuse de réalisation le premier et un second rail de guidage sont agencés en regard l'un par rapport à l'autre et comportent chacun successivement une portion rectiligne s'étendant à la verticale, une portion convexe et une portion incurvée. Chaque portion comporte une première et une seconde surface situées de part et d'autre du rail de guidage et définissant chacune un chemin de guidage.

Selon une forme avantageuse de réalisation, l'organe de guidage comporte un roulement agencé à l'intérieur d'une ouverture circulaire de la bielle de couplage et deux paires de galets montées chacune sur un support de galets. Les supports de galets sont agencés de part et d'autre du roulement de sorte à ce que les galets de chaque support soient maintenus en contact de part et d'autre de l'épaisseur du rail de guidage respectif pour se déplacer le long de leur chemin de guidage respectif lors de l'ouverture et de la fermeture du mécanisme afin d'assurer le pivotement de l'ouvrant selon une trajectoire précise sans aucun jeu.

Selon une forme avantageuse de réalisation, le mécanisme d'attache à l'ouvrant est agencé pour être actionné en rotation autour de l'axe de pivotement orthogonal à la translation de l'ouvrant. Cet axe de pivotement correspond à un axe de pivotement virtuel situé au-dessus du dormant.

Selon une forme avantageuse de réalisation, le mécanisme d'attache à l'ouvrant comporte un support de biellettes solidaire de la pièce charnière et plusieurs biellettes couplées de façon pivotante par l'une de leurs extrémités au support de biellette et par l'autre de leurs extrémités au mécanisme d'attache à l'ouvrant. Le mécanisme d'attache forme un parallélogramme déployable et rabattable.

Selon une forme avantageuse de réalisation, le mécanisme d'ouverture/fermeture comporte en outre un organe d'actionnement du parallélogramme comprenant un bras d'actionnement couplé de façon pivotante à l'une des biellettes d'une part et à un support de bras d'autre part. Le support de bras est solidaire du bâti mobile.

Selon une forme avantageuse de réalisation, le mécanisme d'ouverture/fermeture comporte en outre une tige de couplage connectée à une extrémité de la bielle de transmission de telle sorte que l'axe de la tige est perpendiculaire à un plan dans lequel se déplace la biellette. La tige est par ailleurs couplée de façon pivotante à la pièce charnière.

Selon une forme avantageuse de réalisation, le bâti mobile comporte une fenêtre de forme allongée et incurvée à l'intérieure de laquelle la tige de couplage passe au travers.

Selon une forme avantageuse de réalisation, chaque extrémité de la bielle de transmission est couplée de façon pivotante respectivement à l'organe de sortie et à la pièce charnière de part et d'autre du bâti mobile.

Selon une forme avantageuse de réalisation, l'organe de sortie est sous la forme d'un chariot monté en translation sur une vis sans fin. L'une des extrémités de la vis sans fin est couplée à un moteur alors que l'autre extrémité est montée dans un palier de sorte à ce que la rotation du moteur entraine le chariot le long de la direction rectiligne orthogonale à l'axe de pivotement de l'ouvrant.

Selon l'invention, le couvercle est au moins partiellement encastré dans le caisson lorsque l'attaché-case est dans une position fermée.

### BRÈVE DESCRIPTION DES FIGURES

D'autres caractéristiques et avantages de l'invention apparaîtront plus clairement à la lecture de la description suivante d'une forme de réalisation préférentielle de l'invention, donnée à titre d'exemple illustratif et non limitatif, et des dessins annexés parmi lesquels :
La figure 1a est une vue en perspective d'un attaché-case selon la forme de réalisation préférentielle comportant le mécanisme d'ouverture/fermeture, l'attaché-case étant dans une configuration ouverte ;
La figure 1b est une vue partielle de la figure 1a montrant le mécanisme d'ouverture/ fermeture dans son emplacement ;
La figure 2 est une vue en coupe partielle d'un côté latéral de l'attaché-case dans une configuration fermée ;
La figure 3 est une vue en coupe partielle de l'autre côté latéral de l'attaché-case dans une configuration fermée ;
La figure 4 est une vue similaire à la figure 3 lorsque l'attaché-case est dans une configuration ouverte ;
La figure 5 est une vue selon différents plans coupe du mécanisme d'ouverture/fermeture ;
La figure 6 est une vue en perspective d'une partie du mécanisme d'ou vertu re/fermetu re
Les figures 7a à 7e représentent chacune une vue similaire à la figure 2 lorsque l'attaché-case se trouve dans les configurations suivantes : couvercle surélevé avec pivotement du couvercle respectivement de 0°, 2.4°, 4.8°, 50° et > 90° par rapport au caisson ;
La figure 8a est une vue en perspective de l'actionneur et du bâti mobile couplé à la charnière laquelle est connectée à l'agencement du type parallélogramme;
La figure 8b est une vue en éclaté du bâti mobile de la figure 8a, et
La figure 9 est une vue en éclaté du mécanisme d'ouverture/fermeture.

### DÉSCRIPTION DÉTAILLÉE D'UNE FORME DE RÉALISATION PRÉFÉRENTIELLE

Tel qu'illustré par les figures 1a à 9, un mécanisme d'ouverture/fermeture 10 (figure 1b) selon l'invention est intégré dans un attaché-case et est couplé à un actionneur 17 visant à déplacer un ouvrant 12 par rapport à un dormant 14. L'ouvrant constitue le couvercle de l'attaché-case alors que le dormant constitue le caisson de attaché-case.

Le mécanisme d'ouverture/fermeture 10 de l'attaché-case comporte un mécanisme d'attache 13 comportant une partie d'attache 13a connectée au couvercle 12. Le mécanisme d'attache 13 et est conçu pour provoquer l'ouverture de l'attaché-case par une translation de la partie d'attache 13a d'un plan de fermeture du caisson 14 tel qu'illustré par les figures 2 et 3 à un plan d'ouverture parallèle au plan de fermeture tel qu'illustré par la figure 7a. La partie d'attache 13a du couvercle 12 se translate en élévation par rapport au caisson 14 d'une position à partir de laquelle le couvercle est au moins partiellement encastré dans le caisson 14 à une position dans laquelle il est dégagé du caisson.

A l'ouverture de l'attaché-case, ce mouvement de translation est suivi d'un pivotement de la partie d'attache 13a, et donc du couvercle 12, autour d'un axe de pivotement virtuel *V* orthogonal à la direction de translation tel qu'illustré par les figures 7a à 7e, avec un angle de pivotement qui peut varier sensiblement dans une plage de 90° par exemple, voire au-delà. Bien entendu, à la fermeture, l'ordre des déplacements et des déplacements en eux-mêmes du mécanisme d'attache 13 du couvercle sont inversés. Ainsi, partant de la configuration ouverte de l'attaché-case telle qu'illustrée par la figure 7e, la partie d'attache 13a de couvercle est tout d'abord rabattue en pivotement pour être ramené dans un plan parallèle à celui du caisson 14 (figure 7a). La partie d'attache 13a est ensuite translatée de sorte à ce que le couvercle de l'attaché-case soit encastré, au moins partiellement, dans le caisson 14 dans une position de fermeture.

Pour des raisons de clarté, une description détaillée des différents éléments du mécanisme d'ouverture/fermeture intégrés dans l'attaché-case va être donnée dans un premier temps suivie d'une description de la cinématique de ces éléments lors de l'ouverture du couvercle 12 en translation puis en rotation autour de l'axe de pivotement virtuel *V* en référence aux différentes séquences d'ouverture par rapport au caisson 14 telles qu'illustrées par les figures 7a à 7e.

### Description des éléments du mécanisme d'ouverture/fermeture

En référence en particulier à la figure 9, l'actionneur 17 comporte un moteur 18, porté par un châssis 20, ainsi qu'une vis sans fin 21 dont l'une de ses extrémités est couplée au moteur 18 alors que l'autre de ses extrémités et agencée dans un palier 22 monté sur le châssis 20. L' actionneur 17 comporte en outre un organe de sortie 25 sous la forme d'un chariot en prise avec la vis sans fin 21 de sorte à ce qu'une rotation de la vis sans fin 21 actionne le charriot 25 dans une direction rectiligne transversale à la translation de l'ouvrant 12 et orthogonale à l'axe de pivotement virtuel *V*. Le guidage du chariot 25 est réalisé par deux rails et deux patins à billes (non illustrés) fixés sur le châssis 20.

Le chariot 25 comporte par ailleurs une ouverture cylindrique recevant une tige 26a d'un capteur linéaire 26 agencé pour donner à l'électronique la position du chariot 25. Une telle conception permet d'optimiser le guidage et la précision de l'entraînement, contribuant également à la fiabilité et à la tenue dans le temps du mécanisme. Par ailleurs, selon cette forme d'exécution préférentielle, la vis sans fin est entraînée en direct par le moteur, c'est-à-dire sans réducteur, afin de n'avoir qu'un couple résistant de rotation de la vis très faible impliquant une réduction notable du bruit engendré par l'actionneur, et une facilité d'usage dans le cadre d'un actionnement manuel. De cette façon, on obtient une réversibilité quant à l'utilisation du mécanisme. En d'autres termes, le mécanisme fonctionne soit par l'intermédiaire de la motorisation du mécanisme, soit par un entraînement manuel qui, bien entendu, peut être effectué sans aucune incidence ou dégradation sur le fonctionnement ultérieur motorisé. Il convient de noter que l'utilisation d'une vis sans fin de pas plus important et d'un réducteur assurant un ratio identique peut également être envisagée selon une variante d'exécution. Par exemple, une vis sans fin au pas de 1mm avec un moteur en prise direct est équivalente à une vis sans fin au pas de 3mm couplée à un motoréducteur avec un ratio de réduction de 3. L'important est d'assurer un rapport constant entre la vitesse du moteur et la vitesse linéaire du chariot 25 tout en sélectionnant un rapport en regard notamment des critères de bruit, de consommation électrique, de poids et de réversibilité du mécanisme.

Comme on peut le distinguer en particulier par exemple sur les figures 3 et 4, l'actionneur est couplé à une transmission comportant notamment une bielle de transmission 30 agencée de sorte à connecter le chariot 25 avec une pièce charnière 61 actionnable en rotation autour d'un axe de pivotement A et faisant partie intégrante de la charnière 60 (qui sera décrite en détails par la suite) reliant le couvercle 12 au caisson 14 de l'attaché-case. La bielle de transmission s'apparente à une bielle coudée 30 comportant une première et une seconde portion rectiligne 30a, 30b jointe par une portion coudée afin de former un angle entre les deux portions rectilignes se situant de préférence entre 120° et 140° (figure 3). La bielle de transmission 30 comporte une première articulation 31a, à l'une de ses extrémités, couplée de façon pivotante au chariot 25, et une seconde articulation 31b, à l'autre de ses extrémités, couplée de façon pivotante à la pièce charnière 61. Le couplage de la bielle de transmission 30 au niveau de la pièce charnière 61 est réalisé par l'intermédiaire d'une tige de couplage 32 (figure 6) connectée à une extrémité de la bielle 30 de telle sorte que l'axe de la tige 32 est perpendiculaire à un plan dans lequel se déplace la bielle 30. Cette tige 32 comporte sur un segment une surface d'engagement 33 qui peut revêtir par exemple la forme d'un galet actionnable en rotation autour de la tige 32. La forme spécifique de la bielle de transmission 30 a été déterminée afin de diminuer l'encombrement de l'actionneur tout en conservant la course nécessaire pour le déplacement du chariot 25.

En se référant notamment aux figures 3 à 6, le mécanisme d'ouverture/fermeture comporte un système de guidage en translation et en rotation. Ce dispositif comprend un bâti fixe 50 sur lequel est monté un bâti mobile 55 de sorte à pouvoir être déplacé en translation par rapport au bâti fixe 50 (figure 9). A cet effet, deux glissières 54a, 54b sont agencés de part et d'autre du bâti fixe 50 et sont orientée à 90° l'une par rapport à l'autre selon un plan perpendiculaire à un plan de fermeture de l'attaché-case. Le bâti mobile 55, quant-à-lui, présente à chacun de ses côtés latéraux deux coulisseaux 57a, 57a', 57b, 57b' (figure 8b) également orientée de 90° l'un par rapport à l'autre selon le même plan. Ces quatre coulisseaux sont montés mobiles en translation sur les deux glissières 54a, 54b du bâti fixe 50.

Ce dernier comporte un agencement de guidage comprenant un chemin de guidage 52 ainsi qu'un premier et second rail de guidage 80, 80' agencés en regard l'un par rapport à l'autre (figure 6). Les rails de guidage 80, 80' ont on profil quasi identique à la piste de guidage 52 et sont en réalité strictement identiques dans leurs fonction excepté que les rails 80, 80' apportent deux fonctions supplémentaires, à savoir : i) un contrôle parfait de la position du couvercle 12 selon une trajectoire précise lors du passage entre le déplacement linéaire du couvercle (en élévation) et la rotation de celui-ci et ii) un contrôle parfait de la position du bâti mobile 55 au cours de l'ouverture du couvercle qui n'est de surcroit pas affecté par une quelconque contrainte extérieure qui pourrait être exercée sur le couvercle 12 de l'attaché-case.

La piste de guidage 52 comporte une portion rectiligne 52a s'étendant perpendiculairement à un plan de fermeture de l'attaché-case suivie d'une portion incurvée 52b sous la forme d'un arc-de-cercle concentrique à l'axe de pivotement *A*. Cette piste de guidage est destinée à imposer au galet 33 de la tige de couplage 32, laquelle est couplée à la bielle de transmission 30 et à pièce charnière 61, un déplacement en translation suivi d'un déplacement en arc de cercle lors de l'ouverture de la partie d'attache 13a du couvercle 12 de l'attaché-case et inversement à la fermeture. A l'instar de la piste de guidage 52, chaque rail de guidage 80, 80' comporte une portion rectiligne 81, 81' verticale ainsi qu'une portion incurvée 87, 87 en arc-de-cercle dont la tangente de la partie inférieure de l'arc-de-cercle est essentiellement perpendiculaire à la portion rectiligne 81, 81'. Par ailleurs, le rayon de courbure de la portion incurvée 87, 87' est identique au rayon de courbure de la portion incurvée 52b de la piste de guidage 52 du bâti fixe 50. Par contre, à la différence de la piste de guidage 52, chaque rail de guidage 80, 80' comporte une portion arrondie convexe 84, 84' reliant la portion rectiligne 81, 81' à la portion incurvée 87, 87'.

Le système de guidage en translation et en rotation comporte par ailleurs une bielle de couplage 70 couplé de façon pivotante par l'une de ses extrémités à la pièce charnière 61 ainsi qu'à la bielle de transmission 30 autour d'un point de pivot *C* par l'intermédiaire de la tige de couplage 32. La bielle de couplage 70 est également couplée au bâti mobile 55 par l'intermédiaire d'un support de bielle 72 dont l'une des extrémités est montée pivotante sur le bâti mobile 55 atour d'un point de pivot *F* alors que l'autre extrémité est montée pivotante sur la bielle de couplage 70 autour d'un point de pivot *G*. La bielle de couplage 70 comporte en outre à l'autre de ses extrémités une ouverture circulaire à l'intérieur de laquelle est agencé un organe de guidage destiné à coopérer avec le premier et le second rail de guidage 80, 80' au cours de l'ouverture et de la fermeture de l'attaché-case.

Tel qu'illustré en particulier à la figure 8b, l'organe de guidage comporte un roulement 71 monté à l'intérieur de l'ouverture circulaire de la bielle de couplage 70 et deux paires de galets 73, 74, 73', 74' montées chacune sur un support de galets 75, 75' agencés de part et d'autre du roulement. Les supports de galets 75, 75' sont connectés ensemble par une tige de liaison 76 passant à l'intérieur de la cage interne du roulement. Il est à noter que des moyens antifrictions autres que des roulements à billes ou à rouleaux peuvent être envisagés. En se référant notamment à la figure 6, la bielle de couplage 70 est agencée entre le premier et le second rail de guidage 80, 80' de sorte à ce que chaque paire de galets 73, 74, 73', 74' de l'organe de guidage coopèrent avec leur rail de guidage respectif lors de l'ouverture et de la fermeture de l'attaché-case afin d'assurer le pivotement de du couvercle 12 (figure 1a) selon une trajectoire précise sans aucun jeu.

Etant donné que les deux rails de guidage 80, 80' sont identiques et que les galets disposés de part et d'autre du roulement 71 sont agencés pour coopérer de la même manière avec leur rail respectif, seul les surfaces d'appui du rail de guidage 80 ainsi que l'interaction des galets 73, 74 avec ces derniers sera décrit par la suite par soucis de concision.

Le rail de guidage 80 comporte une première et une seconde surface définissant chacune une piste de guidage contre laquelle viennent en contact les galets respectifs de l'organe de guidage de la bielle de couplage 70. Plus particulièrement, selon la figure 2, la portion rectiligne comporte une surface d'appui rectiligne 82 et une surface d'appui rectiligne opposée 83, la portion arrondie comporte une surface d'appui convexe 85 et une surface d'appui concave 86 opposée et la portion incurvée comporte une surface d'appui supérieure 88 et une surface d'appui inférieure 89.

L'entre-axe entre les paires de galets 73, 74, 73', 74' (figure 8b) est déterminé de sorte à ce que les galets de chaque support 75, 75' soient en contact de part et d'autre de l'épaisseur du rail de guidage respectif. Par ailleurs, chaque support de galets comporte une zone déformable élastiquement afin de varier l'entre-axe des galets, d'une part, pour rattraper les jeux entre le rail de guidage et les galets lors du déplacement de ces derniers le long du rail, et d'autre part, pour éviter un éventuel grippage du mécanisme. Les supports de galets sont de préférence en acier comportant une série d'évidements s'étendant transversalement à la direction reliant les axes des galets. Ainsi, la portion métallique agit comme un ressort entre les axes des galets.

Comme on peut le voir plus particulièrement aux figures 6 et 8b, le bâti mobile 55 présente une fenêtre incurvée possédant une courbe identique à l'arc-de-cercle 52b du chemin de guidage 52 du bâti fixe 50. La tige de couplage 32 connecte la bielle de transmission 30 à la pièce charnière 61 au travers de cette fenêtre 56.

Selon les figures 8a et 8b, la charnière 60 comporte donc la pièce charnière 61 ainsi qu'un bras d'actionnement 63 d'un parallélogramme déployable et rabattable qui sera décrit par la suite. La pièce charnière 61 est pourvue d'une découpe centrale 61a située dans un plan perpendiculaire à l'axe de pivotement A. Le bras d'actionnement 63 est monté pivotant autour d'un point de pivot *E* (figure 2) sur un support 64 de bras solidaire du bâti mobile 55. Le bras 63 ainsi que le support 64 passent au travers de la découpe centrale 61a de la pièce charnière 61 tout en évitant tout frottement avec cette pièce 61 lorsque celle-ci pivote autour de son axe de pivotement *A*. La pièce charnière 61 présente également une ouverture cylindrique 61b traversée par un pivot 62 dont les extrémités sont agencées dans deux supports 58a, 58b de pivot situés respectivement sur le bâti mobile 55 et sur un cache 59, lequel forme avec le bâti mobile 55 un logement pour les divers éléments de la charnière 60.

Comme illustré notamment à la figure 6, le mécanisme d'attache 13 comporte un support de biellettes 15, qui forme une pièce unique avec la pièce charnière 61, et plusieurs biellettes 16a, 16b, 16c couplées de façon pivotante par l'une de leurs extrémités au support de biellette 15 et par l'autre de leurs extrémités à la partie d'attache 13a du couvercle 12. L'une des trois biellettes, en l'occurrence la biellette 16a, est par ailleurs couplée de façon pivotante au bras d'actionnement 63 autour d'un point de pivot D.

Le mécanisme d'attache 13 du couvercle, forme le parallélogramme déployable et rabattable. Celui-ci est configuré de sorte à modifier la position de la partie d'attache 13a du couvercle 12 par rapport au caisson 14 de l'attaché-case à l'initiation de la rotation du couvercle pour que le mouvement d'ouverture du couvercle puisse s'effectuer en une rotation selon l'axe de pivotement virtuel *V* situé au plus près du caisson 14 tout en évitant tout frottement avec celui-ci.

### Description fonctionnelle du mécanisme d'ouverture/fermeture

Lorsque l'attaché-case se trouve dans une configuration fermée telle qu'illustrée par les figures 2 et 3, l'un des côtés du chariot 25 se trouve proche du pallier 22 de la vis sans fin 21. La première portion 30a de la bielle de transmission 30 est alignée selon un axe perpendiculaire au plan de fermeture de l'attaché-case alors que le parallélogramme est dans une configuration déployée. Selon la figure 3, le galet 33 de la tige de couplage 32 se trouve en butée contre la portion rectiligne 52a de la piste de guidage 52. Par ailleurs, la bielle de couplage 70 se trouve contre le fond du caisson 14 avec les galets 73, 74 de l'organe de guidage situés de part et d'autre de la portion rectiligne 81 du rail de guidage 80 en appui contre les surfaces rectilignes 82, 83 de sorte à assurer un couplage sans aucun jeu. Enfin, le bras d'actionnement 63 et la biellette d'actionnement 16a du rabattement du parallélogramme sont escamotés.

Afin d'ouvrir l'attaché-case, le moteur 18 est actionné de sorte à ce que la rotation de la vis sans fin 21 déplace le chariot 25 en direction du moteur 18 selon la séquence d'ouverture illustrée par la figure 7a. Le déplacement du chariot 25, au cours de cette séquence, a pour effet de tracter le bâti mobile 55 en élévation le long des glissières 57a, 57b par l'intermédiaire de la bielle de transmission 30, laquelle pivote en rotation autour du point de pivot *B*. La translation du bâti mobile 55 se poursuit au fur et à mesure de la traction de la biellette 30 par le chariot 25 jusqu'à ce que le galet 33 arrive en haut de la portion rectiligne 52a de la piste de guidage 52. Au cours de cette séquence d'élévation du bâti 55, la tige de guidage 32 ainsi que le support de bielle 72 entraînent la bielle de couplage 70 vers le haut. Les galets 73, 74 se déplacent donc le long de leur surface rectiligne respective 82, 83 jusqu'à ce qu'ils se trouvent en haut de la portion rectiligne 81 afin d'assurer un contrôle parfait de la position du bâti mobile 55 au cours de son élévation par rapport au bâti fixe. Par ailleurs, la pièce charnière 61 étant couplée de façon pivotante au bâti mobile 55, l'élévation de ce dernier provoque également l'élévation du support de biellettes 15.

En référence aux figures 7b et 7c, le chariot 25 continu à se déplacer en direction du moteur 18, tirant la bielle de couplage 70 ainsi que la pièce charnière 61 selon une direction essentiellement le long de son axe longitudinal par l'intermédiaire de la tige de couplage 32 couplée à la bielle de transmission (figure 6). Au cours de cette séquence d'ouverture, le mouvement de traction appliqué à la pièce charnière 61 amorce sa rotation autour de l'axe de pivotement *A*, ce qui a pour effet d'incliner le support de biellettes 15. Par ailleurs, le déplacement de la bielle de couplage 70 tend à faire pivoter le support de galets 75 de telle sorte que le galet 73 se déplace en élévation le long de la surface convexe 85 de la portion arrondie 84 alors que le galet 74 est un appui contre la surface concave 86. Ceci s'accompagne d'un déplacement en élévation d'une extrémité de la bielle de couplage 70, ce qui, par le jeu de coopération avec le support 72 va se traduire également par une élévation de l'autre extrémité de la bielle de couplage 70 couplée de façon rotative à la bielle de transmission 30 par l'intermédiaire de la tige de couplage. Ceci permet d'assurer un contrôle parfait de la position de la partie d'attache 13a du couvercle (et par conséquent du couvercle) lorsque la partie d'attache 13a passe d'un mouvement en translation à un mouvement en rotation. Au cours de cette phase critique, le galet 33 est contraint de passer de la portion rectiligne 52a à la portion incurvée en arc-de-cercle 52b du chemin de guidage 52 (figure 5).

En référence à la figure 7d, le chariot 25 continue à se déplacer en direction du moteur 18, ce qui provoque le déplacement du galet 33 de la bielle de transmission 30 le long de la portion en arc-de-cercle 52b du chemin de guidage 52 (figures 3 et 4). Au cours de cette séquence, la bielle de couplage 70 et la pièce charnière 61 sont tirées d'avantage par la tige de couplage 32 dans la même direction que le chariot 25. La pièce charnière 61 continue sa rotation autour de l'axe de pivotement *A*, augmentant ainsi l'angle d'inclinaison du support de biellettes 15 par rapport au caisson 14 de l'attaché-case. Le déplacement du galet 33 le long de la portion en arc-de-cercle 52b s'effectue en coïncidence avec le déplacement des galets 73, 74 le long de la portion incurvée 87 respectivement contre les surfaces d'appui supérieure et inférieure correspondante 88, 89 du rail de guidage 80 afin d'assurer un pivotement fluide du couvercle selon une trajectoire précise tout en évitant tout mouvement indésirable du couvercle.

Une fois que le chariot 25 se trouve en fin de course et que le couvercle de l'attaché-case est entièrement ouvert, c'est-à-dire que la partie d'attache 13a du couvercle est inclinée à plus 90° par rapport au caisson 14 comme illustré à la figure 7e, les galets 73, 74 de l'organe de guidage se trouve à l'autre extrémité de la portion incurvée 87 alors que le galet 33 se trouve lui-aussi à l'autre extrémité de la portion incurvée 52b du chemin de guidage 52 (figure 4). La seconde portion rectiligne 30b de la bielle de transmission 30 est agencée à cet instant selon un axe parallèle au fond du caisson 14.

L'ouverture progressive du mécanisme d'attache 13 du couvercle par rapport au caisson 14 de l'attaché-case d'une position fermée dans laquelle le couvercle est encastré dans le caisson, à une position ouverte dans laquelle le couvercle forme avec le caisson 14 un angle d'au moins 90°, est rendu possible grâce au parallélogramme déployable et rabattable. Le bras d'actionnement 23 du parallélogramme permet d'amener celui-ci dans une configuration rabattue dans la position ouverte de l'attaché-case.

En référence à la figure 7a, le bras d'actionnement 63, le support de bras 64 ainsi que la biellette d'actionnement 16a sont escamotées et vont se déployer progressivement au cours de l'ouverture de l'attaché-case par la rotation les uns par rapport aux autres autour de leur point de pivot respectif *D, E* jusqu'à atteindre une position complète déployée comme illustrée à la figure 7e. La biellette d'actionnement 16a est agencée de sorte à se rabattre contre le support de biellette 15 et la partie d'attache 13a du couvercle lorsque le couvercle s'approche d'un angle de 90° par rapport au caisson 14 entrainant par la même occasion le rabattement des deux autres biellettes 16b, 16c.

Il va de soi que le mécanisme qui vient d'être décrit est complètement réversible et de ce fait la description fonctionnelle du mécanisme lors de la fermeture du couvercle de l'attaché-case n'y est pas décrite pour des raisons de concision.

### Liste de références

***Mécanisme d'ouverture*/*fermeture 10***
   ***Ouvrant 12***
      *Mécanisme d'attache 13 à l'ouvrant*
      *Partie d'attache 13a*
      *Axe virtuel de pivotement V*
      *Support de biellettes 15*
      *Biellettes 16a, 16b, 16c*
         *Biellette d'actionnement 16a*
   ***Dormant 14***
      *Caisson*
   ***Actionneur 17***
      *Moteur 18*
         *Châssis 20*
      *Vis sans fin 21*
         *Palier 22*
      *Organe de sortie 25*
         *Chariot*
         *Capteur linéaire 26*
            *Tige 26a*
   ***Transmission***
      *Bielle de transmission 30*
         *Bielle coudée*
            *Première portion rectiligne 30a*
            *Seconde portion rectiligne 30b*
            *Portion coudée*
         *Première articulation 31a*
         *Pivot B*
         *Deuxième articulation 31b*
         *Pivot C*
      *Tige de couplage 32*
         *Portion d'engagement*
         *Galet 33*
      *Bielle de couplage 70*
         *Ouverture circulaire 70a*
         *Roulement 71*
            *Roulement à bille*
         *Support de bielle 72*
            *Point de pivot F*
            *Point de pivot G*
      *Organe de guidage*
         *Première paire de galets 73, 74*
         *Premier support 75 de galets*
         *Seconde paire de galets 73', 74'*
         *Second support 75' de galet*
         *Tige de liaison 76 des supports de galets*
***Système de guidage en translation* et *en rotation***
   ***Bâti fixe 50***
      *Glissières 54a, 54b*
      *Agencement de guidage*
         *Chemin de guidage 52*
            *Portion rectiligne 52a*
            *Portion incurvée 52b*
               *Portion en arc-de-cercle*
         *Premier rail de guidage 80*
            *Portion rectiligne 81*
               *Surface d'appui rectiligne 82*
               *Surface d'appui rectiligne opposée 83*
            *Portion arrondie 84*
               *Surface d'appui convexe 85*
               *Surface d'appui concave 86*
            *Portion incurvée 87*
               *Surface d'appui supérieure 88*
               *Surface d'appui inférieure 89*
         *Second rail de guidage 80'*
            *Portion rectiligne 81'*
            *Portion arrondie 84'*
            *Portion incurvée 87'*
   ***Bâti mobile 55***
      *Fenêtre de guidage 56*
         *Incurvée*
         *Arc-de-cercle*
      *Coulisseaux 57a, 57a', 57b, 57b'*
      *Supports de pivot 58a, 58b*
      *Cache 59*
   ***Charnière 60***
      *Pièce charnière 61*
         *Découpe centrale 61a*
         *Ouverture cylindrique 61b*
            *Axe de pivotement A*
            *Pivot 62*
      *Organe d'actionnement du parallélogramme*
         *Bras d'actionnement 63*
         *Point de pivot D*
         *Point de pivot E*
         *Support de bras 64*

## Revendications

1. Attaché-case comprenant un caisson (14) constituant un dormant, un couvercle (12) constituant un ouvrant, et un mécanisme d'ouverture/fermeture (10) couplant le couvercle (12) au caisson (14), le mécanisme (10) étant configuré pour provoquer à l'ouverture une élévation de l'ouvrant (12) d'un plan de fermeture à un plan d'ouverture parallèle au plan de fermeture, suivie d'un pivotement de l'ouvrant (12) autour d'un axe de pivotement (*V*) orthogonal à la translation de l'ouvrant, et inversement à la fermeture, ledit mécanisme (10) comportant à cet effet :
- un bâti fixe (50),
- un bâti mobile (55) monté en translation sur le bâti fixe,
- une pièce charnière (61) montée de façon pivotante sur le bâti mobile et couplée à un mécanisme d'attache (13) à l'ouvrant,
- un actionneur comprenant un organe de sortie (25) actionnable dans une direction orthogonale à l'axe de pivotement (*V*) de l'ouvrant (12),
- une transmission (30, 70, 73, 74, 73', 74') comportant une bielle de transmission (30) comprenant une première articulation (31a) couplée de façon pivotante à l'organe de sortie (25), et une deuxième articulation (31b) couplée de façon pivotante à la pièce charnière,
- le bâti fixe (50) comportant un agencement de guidage (52, 80, 80') configuré pour coopérer avec la transmission de sorte à ce que le déplacement de l'organe de sortie (25), lors de l'ouverture du mécanisme, provoque l'élévation du bâti mobile (55) par rapport au bâti fixe (50), puis la rotation de la pièce charnière (61) d'un angle désiré afin de passer d'une configuration fermée à une configuration ouverte du mécanisme d'ouverture/fermeture,
le couvercle (12) étant encastré dans le caisson (14) lorsque l'attaché-case est dans une position fermée.

2. Attaché-case selon la revendication 1, **caractérisé en ce que** l'agencement de guidage comporte un chemin de guidage (52) pourvu d'une portion rectiligne (52a) suivie d'une portion incurvée (52b) selon un arc-de-cercle, lesdites portions (52a, 52b) étant destinées à coopérer avec une extrémité de la bielle de transmission (30) sous l'action du déplacement de l'organe de sortie (25) le long de la direction rectiligne.

3. Attaché-case selon la revendication 1 ou 2, **caractérisé en ce que** la transmission comporte en outre une bielle de couplage (70) couplée de façon pivotante par l'une de ses extrémités à la pièce charnière (61) ainsi qu'à la bielle de transmission (30) et comportant à l'autre de ses extrémités un organe de guidage (73, 74, 73', 74'), l'agencement de guidage comportant en outre un premier et un second rail (80, 80') agencés pour coopérer avec l'organe de guidage.

4. Attaché-case selon la revendication 3, **caractérisé en ce que** le premier et un second rail de guidage (80, 80') sont agencés en regard l'un par rapport à l'autre et comportent chacun successivement une portion rectiligne (81, 81') s'étendant à la verticale, une portion convexe (84, 84') et une portion incurvée (85, 85'), chaque portion comportant une première et une seconde surface situées de part et d'autre du rail de guidage (80, 80') et définissant chacune un chemin de guidage.

5. Attaché-case selon la revendication 4, **caractérisé en ce que** ledit organe de guidage comporte un roulement (71) agencé à l'intérieur d'une ouverture circulaire de la bielle de couplage (70) et deux paires de galets (73, 74, 73', 74') montées chacune sur un support de galets (75, 75') agencés de part et d'autre du roulement de sorte à ce que les galets de chaque support soient maintenus en contact de part et d'autre de l'épaisseur du rail de guidage respectif pour se déplacer le long de leur chemin de guidage respectif lors de l'ouverture et de la fermeture du mécanisme afin d'assurer le pivotement de l'ouvrant selon une trajectoire précise sans aucun jeu.

6. Attaché-case selon l'une quelconque des revendications précédentes, **caractérisé en ce que** le mécanisme d'attache (13) à l'ouvrant (12) est agencé pour être actionné en rotation autour de l'axe de pivotement (*V*) orthogonal à la translation de l'ouvrant, lequel correspond à un axe de pivotement virtuel situé au-dessus du dormant (14).

7. Attaché-case selon l'une quelconque des revendications précédentes, **caractérisé en ce que** le mécanisme d'attache (13) à l'ouvrant (12) comporte un support de biellettes (15) solidaire de la pièce charnière (61) et plusieurs biellettes (16a, 16b, 16c) couplées de façon pivotante par l'une de leurs extrémités au support de biellettes (15) et par l'autre de leurs extrémités à une partie d'attache (13a) à l'ouvrant (12), le mécanisme d'attache (13) formant un parallélogramme déployable et rabattable.

8. Attaché-case selon la revendication 7, comportant en outre un organe d'actionnement (63) du parallélogramme comprenant un bras d'actionnement (63) couplé de façon pivotante à l'une des biellettes (16a) d'une part et à un support de bras (64) d'autre part, le support de bras (64) étant solidaire du bâti mobile (55).

9. Attaché-case selon l'une quelconque des revendications précédentes, comportant en outre une tige de couplage (32) connectée à une extrémité de la bielle de transmission (30) de telle sorte que l'axe de la tige (32) est perpendiculaire à un plan dans lequel se déplace la bielle de transmission (30), et en ce que la tige est par ailleurs couplée de façon pivotante à la pièce charnière (61).

10. Attaché-case selon la revendication 9, **caractérisé en ce que** le bâti mobile (55) comporte une fenêtre (56) de forme allongée et incurvée à l'intérieure de laquelle la tige de couplage (32) passe au travers.

11. Attaché-case selon l'une quelconque des revendications précédentes, **caractérisé en ce que** chaque extrémité de la bielle de transmission (30) est couplée de façon pivotante respectivement à l'organe de sortie (25) et à la pièce charnière (61) de part et d'autre du bâti mobile (55).

12. Attaché-case selon l'une quelconques des revendications précédentes, **caractérisé en ce que** l'organe de sortie est sous la forme d'un chariot (25) monté en translation sur une vis sans fin (21), l'une des extrémités de la vis sans fin étant couplée à un moteur (18), l'autre extrémité étant montée dans un palier (22) de sorte à ce que la rotation du moteur (18) entraine le chariot (25) le long de la direction rectiligne orthogonale à l'axe de pivotement (*V*) de l'ouvrant (12).

## Patentansprüche

1. Aktentasche, umfassend ein Gehäuse (14), das einen Rahmen bildet, einen Deckel (12), der einen Flügel bildet, und einen Öffnungs-/Schließmechanismus (10), der den Deckel (12) an das Gehäuse (14) koppelt, wobei der Mechanismus (10) dazu ausgelegt ist, beim Öffnen ein Anheben des Flügels (12) aus einer Verschlussebene in eine Öffnungsebene parallel zur Verschlussebene, gefolgt von einem Schwenken des Flügels (12) um eine Schwenkachse (V) orthogonal zur Translation des Flügels und umgekehrt beim Schließen zu bewirken, wobei der Mechanismus (10) dazu aufweist:
- ein festes Gestell (50),
- ein bewegliches Gestell (55), das auf dem festen Gestell translatorisch angebracht ist,
- ein Scharnierteil (61), das auf dem beweglichen Gestell schwenkend angebracht und an einem Befestigungsmechanismus (13) am Flügel gekoppelt ist,
- einen Aktuator, der ein Austrittsorgan (25) umfasst, das in einer zur Schwenkachse (V) des Flügels (12) orthogonalen Richtung betätigbar ist,
- eine Übertragung (30, 70, 73, 74, 73', 74'), die eine Übertragungsstange (30) aufweist, die ein erstes Gelenk (31a) umfasst, das schwenkend am Austrittsorgan (25) gekoppelt ist, und ein zweites Gelenk (31b), das schwenkend am Scharnierteil gekoppelt ist,
- wobei das feste Gestell (50) eine Führungseinrichtung (52, 80, 80') aufweist, die dazu ausgelegt ist, mit der Übertragung derart zusammenzuwirken, dass die Verlagerung des Austrittsorgans (25) bei der Öffnung des Mechanismus das Anheben des beweglichen Gestells (55) im Verhältnis zum festen Gestell (50), dann die Rotation des Scharnierteils (61) in einem gewünschten Winkel bewirkt, um aus einer geschlossenen Konfiguration in eine geöffnete Konfiguration des Öffnungs-/Schließmechanismus zu wechseln,
wobei der Deckel (12) in das Gehäuse (14) eingelassen ist, wenn die Aktentasche in einer geschlossenen Position ist.

2. Aktentasche nach Anspruch 1, **dadurch gekennzeichnet, dass** die Führungseinrichtung einen Führungsweg (52) aufweist, der mit einem geraden Abschnitt (52a), gefolgt von einem kreisbogenförmig gekrümmten Abschnitt (52b) versehen ist, wobei die Abschnitte (52a, 52b) bestimmt sind, bei der Aktion der Verlagerung des Austrittsorgans (25) entlang der geraden Richtung mit einem Ende der Übertragungsstange (30) zusammenzuwirken.

3. Aktentasche nach Anspruch 1 oder 2, **dadurch gekennzeichnet, dass** die Übertragung ferner eine Kopplungsstange (70) aufweist, die anhand dem einen ihrer Enden am Scharnierteil (61) schwenkend gekoppelt ist sowie an der Übertragungsstange (30) und an dem anderen ihrer Enden ein Führungsorgan (73, 74, 73', 74') aufweist, wobei die Führungseinrichtung ferner eine erste und eine zweite Schiene (80, 80') aufweist, die eingerichtet sind, um mit dem Führungsorgan zusammenzuwirken.

4. Aktentasche nach Anspruch 3, **dadurch gekennzeichnet, dass** die erste und eine zweite Führungsschiene (80, 80') einander zugewandt eingerichtet sind und jeweils nacheinander einen geraden Abschnitt (81, 81'), der sich vertikal erstreckt, einen konvexen Abschnitt (84, 84') und einen gekrümmten Abschnitt (85, 85') aufweisen, wobei jeder Abschnitt eine erste und eine zweite Oberfläche aufweist, die sich beiderseits der Führungsschiene (80, 80') befinden und jeweils einen Führungsweg definieren.

5. Aktentasche nach Anspruch 4, **dadurch gekennzeichnet, dass** das Führungsorgan ein Lager (71) aufweist, das im Inneren einer runden Öffnung der Kopplungsstange (70) eingerichtet ist und zwei Paar Rollen (73, 74, 73', 74'), die jeweils auf einem Rollenhalter (75, 75') angebracht sind, die beiderseits des Lagers derart angebracht sind, dass die Rollen jedes Halters beiderseits der Dicke der jeweiligen Führungsschiene im Kontakt gehalten werden, um sich auf ihrem jeweiligen Führungsweg beim Öffnen und beim Schließen des Mechanismus zu verlagern, um das Schwenken des Flügels auf einer präzisen Bahn ohne jedwedes Spiel sicherzustellen.

6. Aktentasche nach einem der vorangehenden Ansprüche, **dadurch gekennzeichnet, dass** der Befestigungsmechanismus (13) am Flügel (12) eingerichtet ist, um um die Schwenkachse (V) orthogonal zur Translation des Flügels rotatorisch betätigt zu werden, die einer virtuellen Schwenkachse entspricht, die sich oberhalb des Rahmens (14) befindet.

7. Aktentasche nach einem der vorangehenden Ansprüche, **dadurch gekennzeichnet, dass** der Befestigungsmechanismus (13) am Flügel (12) einen Stangenhalter (15) aufweist, der mit dem Scharnierteil (61) fest verbunden ist und mehrere Stangen (16a, 16b, 16c), die anhand dem einen ihrer Enden am Stangenhalter (15) und anhand dem anderen ihrer Enden an einem Befestigungsteil (13a) am Flügel (12) schwenkend gekoppelt sind, wobei der Befestigungsmechanismus (13) ein ausfahrbares und einfahrbares Parallelogramm bildet.

8. Aktentasche nach Anspruch 7, umfassend ferner ein Betätigungsorgan (63) des Parallelogramms, umfassend einen Betätigungsarm (63), der zum einen an einer der Stangen (16a) und zum anderen an einem Armhalter (64) schwenkend gekoppelt ist, wobei der Armhalter (64) mit dem beweglichen Gestell (55) fest verbunden ist.

9. Aktentasche nach einem der vorangehenden Ansprüche, aufweisend ferner einen Kopplungsstab (32), der an ein Ende der Übertragungsstange (30) derart angeschlossen ist, dass die Achse des Stabs (32) senkrecht zu einer Ebene ist, in der sich die Übertragungsstange (30) verlagert, und dass der Stab im Übrigen am Scharnierteil (61) schwenkend gekoppelt ist.

10. Aktentasche nach Anspruch 9, **dadurch gekennzeichnet, dass** das bewegliche Gestell (55) ein länglich und gekrümmt geformtes Fenster (56) aufweist, durch dessen Inneres der Kopplungsstab (32) hindurchgeht.

11. Aktentasche nach einem der vorangehenden Ansprüche, **dadurch gekennzeichnet, dass** jedes Ende der Übertragungsstange (30) jeweils am Austrittsorgan (25) und am Scharnierteil (61) beiderseits des beweglichen Gestells (55) schwenkend gekoppelt ist.

12. Aktentasche nach einem der vorangehenden Ansprüche, **dadurch gekennzeichnet, dass** das Austrittsorgan in Form eines Schlittens (25) vorliegt, der auf einer Schnecke (21) translatorisch angebracht ist, wobei eins der Enden der Schnecke an einem Motor (18) gekoppelt ist, wobei das andere Ende in einem Lager (22) derart angebracht ist, dass die Rotation des Motors (18) den Schlitten (25) in der geraden Richtung orthogonal zur Schwenkachse (V) des Flügels (12) antreibt.

## Claims

1. A briefcase comprising a box (14) constituting a frame, a lid (12) constituting an opening frame, and an opening/closing mechanism (10) coupling the lid (12) to the box (14), the mechanism (10) being configured to cause, upon the opening, a lifting of the opening frame (12) from a closing plane to an opening plane parallel to the closing plane, followed by a pivoting of the opening frame (12) about a pivot axis (V) orthogonal to the translation of the opening frame, and conversely to the closing, said mechanism (10) including for this purpose:
- a fixed mount (50),
- a movable mount (55) mounted in translation on the fixed mount,
- a hinge piece (61) pivotally mounted on the movable mount and coupled to a mechanism of attachment (13) to the opening frame,
- an actuator comprising an output member (25) operable in a direction orthogonal to the pivot axis (V) of the opening frame (12),
- a transmission (30, 70, 73, 74, 73', 74') including a transmission connecting rod (30) comprising a first hinge (31a) pivotally coupled to the output member (25), and a second hinge (31b) pivotally coupled to the hinge piece,
- the fixed mount (50) including a guide arrangement (52, 80, 80') configured to cooperate with the transmission so that the displacement of the output member (25), during the opening of the mechanism, causes the lifting of the movable mount (55) relative to the fixed mount (50), then the rotation of the hinge piece (61) by a desired angle in order to pass from a closed configuration to an open configuration of the opening/closing mechanism,
the lid (12) being embedded in the box (14) when the briefcase is in a closed position.

2. The briefcase according to claim 1, **characterized in that** the guide arrangement includes a guide path (52) provided with a rectilinear portion (52a) followed by a curved portion (52b) according to an arc of circle, said portions (52a, 52b) being intended to cooperate with one end of the transmission connecting rod (30) under the action of the displacement of the output member (25) along the rectilinear direction.

3. The briefcase according to claim 1 or 2, **characterized in that** the transmission further includes a coupling connecting rod (70) pivotally coupled by one of its ends to the hinge piece (61) as well as to the transmission connecting rod (30) and including at the other of its ends a guide member (73, 74, 73', 74'), the guide arrangement further including a first and a second rail (80, 80') arranged to cooperate with the guide member.

4. The briefcase according to claim 3, **characterized in that** the first and a second guide rail (80, 80') are arranged facing each other and each successively include a rectilinear portion (81, 81') extending vertically, a convex portion (84, 84') and a curved portion (85, 85'), each portion including a first and a second surface located on either side of the guide rail (80, 80') and each defining a guide path.

5. The briefcase according to claim 4, **characterized in that** said guide member includes a rolling (71) arranged inside a circular opening of the coupling connecting rod (70) and two pairs of rollers (73, 74, 73', 74') each mounted on a support of rollers (75, 75') arranged on either side of the rolling so that the rollers of each support are kept in contact on either side of the thickness of the respective guide rail to move along their respective guide path during the opening and the closing of the mechanism in order to ensure the pivoting of the opening frame according to a precise trajectory without any clearance.

6. The briefcase according to any one of the preceding claims, **characterized in that** the mechanism for attachment (13) to the opening frame (12) is arranged to be actuated in rotation about the pivot axis (V) orthogonal to the translation of the opening frame, which corresponds to a virtual pivot axis located above the frame (14).

7. The briefcase according to any one of the preceding claims, **characterized in that** the mechanism for attachment (13) to the opening frame (12) includes a connecting rod support (15) secured to the hinge piece (61) and several connecting rods (16a, 16b, 16c) pivotally coupled by one of their ends to the connecting rod support (15) and by the other of their ends to a part for attachment (13a) to the opening frame (12), the attachment mechanism (13) forming a deployable and foldable parallelogram.

8. The briefcase according to claim 7, further including a member for actuating (63) the parallelogram comprising an actuating arm (63) pivotally coupled to one of the connecting rods (16a) on the one hand and to an arm support (64) on the other hand, the arm support (64) being secured to the movable mount (55).

9. The briefcase according to any one of the preceding claims, further including a coupling rod (32) connected to one end of the transmission connecting rod (30) such that the axis of the rod (32) is perpendicular to a plane in which the transmission connecting rod (30) moves, and in that the rod is also pivotally coupled to the hinge piece (61).

10. The briefcase according to claim 9, **characterized in that** the movable mount (55) includes a window (56) of elongated and curved shape inside which the coupling rod (32) passes.

11. The briefcase according to any one of the preceding claims, **characterized in that** each end of the transmission connecting rod (30) is pivotally coupled respectively to the output member (25) and to the hinge piece (61) on either side of the movable mount (55).

12. The briefcase according to any one of the preceding claims, **characterized in that** the output member is in the form of a carriage (25) mounted in translation on an endless screw (21), one of the ends of the endless screw being coupled to a motor (18), the other end being mounted in a bearing (22) so that the rotation of the motor (18) drives the carriage (25) along the rectilinear direction orthogonal to the pivot axis (V) of the opening frame (12).
